# EUROPÄISCHE PATENTSCHRIFT

(11) **EP 1 138 830 B1**
(45) Veröffentlichungstag und Bekanntmachung des Hinweises auf die Patenterteilung: **04.05.2005**
(21) Anmeldenummer: 01108120.5
(22) Anmeldetag: 30.03.2001
(51) Int. Cl.: E01B 7/12

(54) **Rillenschienenherzstück sowie Verfahren zum Herstellen eines solchen**
Grooved rail frog and method of production thereof
Coeur pour rails à ornière et procédé de fabrication dudit coeur

(30) Priorität: 30.03.2000 DE 10015508; 30.03.2000 DE 10015522
(43) Veröffentlichungstag der Anmeldung: 04.10.2001
(73) Patentinhaber: BWG GmbH & Co. KG, 35510 Butzbach (DE); VAE GmbH, 1010 Wien (AT)
(72) Erfinder: Christ, Thomas, 99986 Oberdorla (DE); Ratz, Gerhard, 35428 Langgöns, Oberkleen (DE)
(74) Vertreter: Stoffregen, Hans-Herbert, Dr. Dipl.-Phys.

(56) Entgegenhaltungen:
- DE-A- 4 224 156
- DE-C- 452 341
- DE-C- 712 843
- DE-U- 8 105 454
- US-A- 554 320
- US-A- 1 878 984

## Beschreibung

Die Erfindung bezieht sich auf ein Rillenschienenherzstück umfassend einen Herzstückschnittpunkt- wie Radüberlaufbereich mit sich kreuzenden Rillen und von diesem ausgehende Schenkel, nach dem Oberbegriff des Anspruchs 1 sowie ein Verfahren zum Herstellen eines solchen Rillenschienenherzstücks.

Bekannte Rillenschienenherzstücke bestehen aus einem Herzstückblock, an dessen Stirnflächen Anschlussschienen angeschweißt werden. In dem Block selbst werden sich schneidende Rillen zur Ausbildung eines Herzstückschnittpunkt- wie Radüberlaufbereichs ausgearbeitet, die gewöhnlich in die der Anschlussschienen übergehen.

Auch ist es bekannt, Herzstücke zu gießen, gleichwenn eine diesbezügliche Lösung aufwendig und kostenintensiv ist.

Aus der EP 0 533 528 B1 ist ein Schienenherzstück bekannt, bei dem als Ausgangsmaterial eine Bramme benutzt wird, die von ihren Stirnflächen ausgehend aufgeschlitzt und sodann die Schenkel gespreizt werden.

Alle diesbezüglichen Lösungsvorschläge gehen davon aus, dass das Rillenschienenherzstück im Bereich der sich kreuzenden Rillen aus einem homogenen Material besteht, wobei im mehr oder weniger großen Abstand vom Schnittpunkt der Rillen eine Verbindung mit den Anschlussschienen erfolgt.

Ein in der DE-C 452 341 beschriebenes Herzstück für Rillenschienen-Gleisanlagen besteht aus zwei Rillenschienenherzstücken, die entsprechend der Herzstückneigung abgeknickt und mit ihren an den Kopfseiten angearbeiteten Flächen gegeneinandergelegt und über Schrauben verbunden sind. Bei den Rillenschienenstücken kann es sich um Abschnitte von Vollkopfschienen handeln, die entsprechend gebogen sind. Hierzu sind besondere Bearbeitungsmaschinen erforderlich.

Ein Herzstück mit Flügelschienen nach dem DE 81 05 454 U1 weist einen im Bereich der Herzstückspitze umfassenden Einsatz auf, der aus einem eine hohe Verschleißfestigkeit aufweisenden Material besteht.

Bei einem Herzstück mit entlang diesem verlaufenden Flügelschienen nach der DE 42 24 156 A1 sind die das Herzstück bildenden Schienenabschnitte mit den Flügelschienen über eine Schraubverbindung verbunden, die ihrerseits eine Hülse durchsetzt, die sich spielfrei in dem Herzstück erstreckt. Dabei können die das Herzstück bildenden Schienenabschnitte durch zum Beispiel Verzahnung formschlüssig miteinander verbunden sein.

Ein gattungsgemäßes Rillenschienenherzstück ist aus der US-A 554, 320 bekannt. Das gesamte Rillenschienenherzstück besteht aus Schienenabschnitten, die über Schrauben kraftschlüssig miteinander verbunden sind.

Ein Rillenschienenherzstück nach der US-A 1 878 984 weist im Schnittpunktbereich ein U-förmiges Einsatzstück auf, unterhalb dem sich Konstruktionsprofile erstrecken, die vor und hinter dem Einsatz die Führungsfunktion für die den Herzstückbereich durchlaufenden Räder ausüben.

Zwei V-förmig gebogene Schienen, die quer zur Längsrichtung eines Herzstücks stumpf verschweißt sind, werden zur Ausbildung eines solchen nach der DE-C 712 843 verwendet.

Der vorliegenden Erfindung liegt das Problem zu Grunde, ein Rillenschienenherzstück sowie ein Verfahren zum Herstellen eines solchen derart weiterzubilden, dass bei einfacher Konstruktion nur wenig Bauteile zu dessen Herstellung erforderlich sind. Dabei soll insbesondere die Möglichkeit gegeben sein, starken Beanspruchungen ausgesetzte Teile verschleißfest auszubilden.

Erfindungsgemäß wird das Problem im Wesentlichen dadurch gelöst, dass die Konstruktionsprofile im Herzstückschnittpunktbereich zur Aufnahme eines verschleißfesten Einsatzes Ausnehmungen aufweisen und dass der Einsatz mit den Konstruktionsprofilen zum einen formschlüssig und zum anderen kraftschlüssig über Schraubverbindungen verbunden ist, die unterhalb des Einsatzes die Konstruktionsprofile durchsetzen.

Insbesondere ist vorgesehen, dass die zumindest den Herzstückschnittpunktbereich bildenden Konstruktionsprofile kraft- und formschlüssig verbunden sind, wobei insbesondere ein Verbinden durch die Konstruktionsprofile bzw. deren Stege durchsetzende Schraubverbindungen hochfest verbunden sind.

In Weiterbildung der Erfindung ist vorgesehen, dass die Anschlussschienen Abschnitte der Konstruktionsprofile sind oder mit diesen verbunden wie verschweißt sind.

Auch zeichnet sich die Erfindung dadurch aus, dass das Herzstück aus zwei in Längsrichtung des Herzstücks verlaufenden kraft- und formschlüssig verbundenen untereinander unverschweißten Konstruktionsprofilen besteht, wobei jedes Konstruktionsprofil in seinem Verlauf jeweils einem Verlauf einer Hälfte des Herzstücks in Richtung dessen Längsachse betrachtet entspricht. Die Länge jedes Konstruktionsprofils ist folglich gleich dem Herzstückschnittpunktbereich einschließlich der sich anschließenden Herzstückschenkel, deren Längsachsen geneigt zur Mittellängsachse des Herzstückschnittbereichs verlaufen.

Dabei sind die Konstruktionsprofile selbst über deren Stege durchsetzende Schraubverbindungen hochfest miteinander verbunden. Hochfest bedeutet dabei, dass die Schienen unter planmäßiger Vorspannung, d. h. vorgegebenem Drehmoment verbunden sind, wobei insbesondere zur Verdrehsicherung die Schrauben sichernde Muttern sowie gegebenenfalls NORD-LOCK®-Sicherungen (Schraubensicherungssystem, bei dem Schraubenverbindungen durch Vorspannung gesichert werden) benuizt werden. Bei der diesbezüglichen Ausgestaltung der erfindungsgemäßen Lehre ist der Herzstückschnittpunkt- wie Radüberlaufbereich des Rillenschienenherzstücks ebenfalls nicht als Block ausgebildet, sondern besteht aus aus mittleren Abschnitten von in Längsrichtung des Herzstücks verlaufenden kraft- und formschlüssig verbundenen Konstruktionsprofilen wie Dickstegschienen oder Walzblöcken, die im Ausgangszustand ein Vollkopfprofil aufweisen, in das nach der Verbindung der Konstruktionsprofile die Rillen eingearbeitet werden. An die mittleren Abschnitte schließen sich sodann die weggebogenen Schenkel als äußere Abschnitte an, die nach dem Stand der Technik auch als Anschweißschienen bezeichnet werden.

Erfindungsgemäß wird ein Rillenschienenherzstück vorgeschlagen, dessen Herzstückschnittpunktbereich aus Abschnitten ungebogener Konstruktionsprofile bestehen, wobei die Schenkel des Rillenschienenherzstücks entweder Abschnitte der Konstruktionsprofile sind oder mit diesen verbunden wie verschweißt sind. Bei ersterer Lösung sind die Konstruktionsprofile entsprechend gebogen.

Bei dem mehrteiligen Rillenschienenherzstück sind insbesondere Biegearbeiten an den verwendeten Bauteilen nicht erforderlich, so dass aufwendige Maschinen nicht benötigt werden. Ungeachtet dessen ist es jedoch nicht erforderlich, dass der Herzstückschnittpunktbereich einteilig ausgebildet ist, wodurch andernfalls herstellungstechnisch erhebliche Nachteile gegeben sein können.

Unabhängig von der erfindungsgemäßen Konstruktion, ob diese folglich allein aus zwei entsprechenden gebogenen Konstruktionsprofilen oder aus zwei geradlinig verlaufenden Abschnitten von Konstruktionsprofilen und mit diesen verschweißten Schenkeln bestehen, sieht die Erfindung vor, dass die Konstruktionsprofile in ihren aufeinanderliegenden Fügeflächen formschlüssig durch z. B. Verzahnung oder Hinterschneidung ineinandergreifen.

Der zwischen den Konstruktionsprofilen verlaufende Einsatz kann aus Manganhartstahl oder aus anderen verschleißfesten naturharten oder vergüteten Stählen bestehen.

Um eine erforderliche Vorspannung des Einsatzes zu gewährleisten, ist in Weiterbildung der Erfindung vorgesehen, dass die Konstruktionsprofile außenseitig eine Laschenkammer aufweisen, in die von der Schraubverbindung durchsetzte Stützlaschen angeordnet sind. Hierdurch wird die Vorspannkraft in Bereichen geringerer Widerstandsmomente in die Einspannung des Einsatzes geleitet.

Ein Verfahren zum Herstellen eines Rillenschienenherzstückes mit Radüberlaufbereich zeichnet sich durch die Verfahrensschritte aus:
a) Verwenden von zwei Konstruktionsprofilen mit Vollkopfprofil, die nebeneinander ausgerichtet und verbunden werden,
b) Bearbeiten der Konstruktionsprofile in ihren einander zugewandten und aufeinanderliegenden Fügeflächen zur Ermöglichung einer formschlüssigen Verbindung,
c) Bearbeiten der Konstruktionsprofile und deren Köpfe im Bereich des auszubildenden Herstückschnittpunktbereichs zur Bildung von Ausnehmungen,
d) Ausrichten der Konstruktionsprofile zueinander derart, dass zum einen jedes Konstruktionsprofil in seinem Verlauf einem Verlauf einer Hälfte zumindest des herzustellenden Herzsrückschnittpunktbereichs in Richtung seiner Längsachse betrachtet entspricht und zum anderen die Ausnehmungen eine Aufnahme für einen Einsatz bilden,
e) Einsetzen des Einsatzes in die Aufnahme,
f) form- und kraftschlüssiges Verbinden der Konstruktionsprofile mit dem Einsatz und
g) Ausbilden der sich kreuzenden Rillenin dem Einsatz vor oder nach dem form- und kraftschlüssigen Verbinden der Konstruktionsprofile.

Insbesondere ist vorgesehen, dass nach dem Verbinden der zueinander ausgerichteten Konstruktionsprofile an deren Stirnflächen Anschlussschienen angeschweißt werden, die wiederum in Regelschienen übergehen können.

Unabhängig hiervon zeichnet sich die Erfindung insbesondere dadurch aus, dass vor dem form- und/oder kraftschlüssigen Verbinden der Konstruktionsprofile in deren Fügeflächen im Bereich des auszubildenden Herzstückschnittpunkt- wie Radüberlaufbereichs Ausnehmungen ausgearbeitet und in diese ein Einsatz eingesetzt wird, der formschlüssig mit den Fügeflächen verbunden wird. Dabei wird als Einsatz ein solcher aus verschleißfestem Material wie Manganhartstahl oder verschleißfestem naturharten und/oder vergüteten Stahl verwendet.

Die Konstruktionsprofile selbst werden mittels Schraubverbindungen unter planmäßiger Vorspannung kraftschlüssig verbunden.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden bevorzugten Ausführungsbeispiels.

Es zeigen:
- Fig. 1: eine Draufsicht auf eine erste Ausführungsform eines Rillenschienenherzstücks,
- Fig. 2: einen Schnitt entlang der Linie B-B in Fig. 1,
- Fig. 3: einen Schnitt entlang der Linie C-C in Fig. 1,
- Fig. 4: einen Schnitt entlang der Linie D-D in Fig. 1,
- Fig. 5: eine Draufsicht auf eine zweite Ausführungsform eines Rillenschienenherzstücks und
- Fig. 6: das Rillenschienenherzstück nach Fig. 5 in auseinandergezogener Darstellung.

In Fig. 1 ist rein prinzipiell in Draufsicht eine erste Ausführungsform eines Rillenschienenherzstücks 10 dargestellt, das aus zwei Konstruktionsprofilen 12, 14 wie Dickstegschienen oder Vierkantprofilteilen besteht, die einen Verlauf derart aufweisen, dass jedes Konstruktionsprofil 12, 14 dem Verlauf einer Hälfte des fertigen Herzstücks 10 in dessen Längsrichtung betrachtet entspricht, wobei das Herzstück 10 den Herzstückschnittpunktbereich 24 sowie sich anschließende Schenkel 13, 15, 17, 19 umfasst. Die Konstruktionsprofile 12, 14 weisen im Ausgangszustand ein Vollkopfprofil auf, d. h., dass erst nach dem Verbinden der Konstruktionsprofile 12, 14 in deren Köpfe 16, 19 Rillen- 20, 22 durch z. B. Fräsen eingearbeitet werden, die sich in dem Herzstückschnittpunkt- wie Radüberlaufbereich 24 (Fig. 3) schneiden.

Wie die Draufsicht gemäß Fig. 1 verdeutlicht, sind die Konstruktionsprofile 12, 14 vor deren Ausrichten zueinander und Verbinden derart gebogen, dass der gewünschte Verlauf des Herzstücks 10 gegeben ist, also die Schenkel 13 und 15 bzw. 17 und 19 sich unter einem spitzen Winkel schneiden.

Wie anhand der Schnittdarstellungen verdeutlicht wird, werden die Konstruktionsprofile 12, 14 in ihren aufeinanderliegenden Fügeflächen derart bearbeitet, dass eine kraft- und formschlüssige Verbindung ermöglicht wird. Zur Erzielung eines Formschlusses weisen im Ausführungsbeispiel die Fügeflächen 26, 28 jeweils eine Verzahnung 30, 32 auf. Auch können Hinterschneidungen vorgesehen sein.

Zur Erzielung des Kraftschlusses werden die Konstruktionsprofile 12, 14 in ihren Stegen 34, 36 von Schraubverbindungen 38 durchsetzt. Hierzu weisen die Stege 34, 36 entsprechende dem Schaft der Schrauben 38 angepasste Bohrungen auf. Die Schrauben 38 selbst werden hochfest, d. h. unter planmäßiger Vorspannung verschraubt. Dies bedeutet, dass die Schraube mit einem vorgegebenen Drehmoment angezogen wird. Zur Verliersicherung ist eine selbstsichernde Mutter 40 vorgesehen. Ferner sind zwischen der Mutter 40 bzw. Kopf 42 der Schraubverbindung 38 und zugewandter Fläche des jeweiligen Stegs 34, 36 z. B. eine NORD-LOCK-Sicherung 44, 46 angeordnet.

Auch besteht die Möglichkeit, dass die Schrauben Hülsen durchsetzen, die ihrerseits insbesondere spielfrei die Konstruktionsprofile 12, 14 durchsetzen.

Im Rillenschnittpunktbereich 24, der einem besonderen Verschleiss ausgesetzt ist, werden in die Konstruktionsprofile 12, 14 Ausnehmungen 48, 50 eingearbeitet bzw. die Köpfe 16, 18 derart bearbeitet, dass ein Einsatz 52 form- und kraftschlüssig aufgenommen werden kann. Als Material für den Einsatz 52 kommt ein verschleißfestes Material wie Manganhartstahl oder naturharter oder vergüteter Stahl in Frage. Andere geeignete Materialien können selbstverständlich auch benutzt werden.

Der Einsatz 52 ist mit den Konstruktionsprofilen 12, 14 insbesondere ebenfalls durch nicht näher gekennzeichnete Verzahnungen formschlüssig verbunden, die einerseits an den Außenflächen des Einsatzes 52 und andererseits an den Innenflächen der Konstruktionsprofile 12, 14 bzw. dessen Köpfe 16, 18 ausgebildet sind. Hinterschneidungen sind gleichfalls möglich.

Um die notwendige Verspannung des Einsatzes 52 sicherzustellen, können im Bereich des Einsatzes 52 in Laschenkammern 54, 56 der Konstruktionsprofile 16, 18 Stützlaschen 58, 60 angeordnet werden, die von den Schraubverbindungen 38 ebenfalls durchsetzt werden. Hierdurch wird die Vorspannkraft in Bereichen geringerer Widerstandsmomente in die Einspannung des Einsatzes 52 geleitet.

Nachdem die Konstruktionsprofile 12, 14 mit dem Einsatz 52 form- und kraftschlüssig verbunden sind, werden die Rillen 20, 22 eingearbeitet. Selbstverständlich können die Rillen 20, 22 auch vor dem Zusammenbau zum Beispiel CNC-gefräst werden.

Dadurch, dass der Einsatz 52 form- und kraftschlüssig befestigbar ist, ohne dass es eines Verschweißens bedarf, ist der Vorteil gegeben, dass der Einsatz 52 aus einem schwerschweißbaren Stahl bestehen kann. Hierdurch ergibt sich der Vorteil, dass das Rillenschienenherzstück 10 insbesondere im Bereich des Überlaufs hochverschleißfest ausgebildet werden kann.

Vor und hinter dem Übergangsbereich 24, also den Bereichen, wo die Konstruktionsprofile 12, 14 beabstandet zueinander verlaufen, können in bekannter Weise Abdeckbleche wie Tränenbleche 60, 62 angeordnet werden.

Den Fig. 5 und 6 ist eine bevorzugte Ausführongsform der erfindungsgemäßen Lehre zu entnehmen. Dabei besteht ein erfindungsgemäßes Herstück 110 aus einem aus Konstruktionsprofilen 112, 114 bestehenden Herzstückschnittpunkt- bzw. Radüberlaufbereich 116 sowie sich anschließenden Anschweißschienen 118, 120, 122, 124, die den Schenkeln 13, 15, 17, 19 des Ausführungsbeispiels der Fig. 1 bis 4 entsprechen. Abweichend von diesem Ausführungsbeispiel sind die verwendeten Konstruktionsprofile 112, 114 wie Dickstegschienen oder sonstige geeignete Walzprofile aus Schienenstahl nicht gebogen, sondern weisen einen geradlinigen Verlauf auf, wobei an jeweiliger Stirnfläche 126, 128 des aus den Konstruktionsprofilen 112, 114 bestehenden Herzstückschnittpunktbereichs 116 die Anschlussschienen 118, 120, 122, 124 angeschweißt sind.

Unabhängig hiervon sind die Konstruktionsprofile 112, 114 vorzugsweise über Schraubverbindungen 130, 132, 134 kraftschlüssig verbunden. Zusätzlich kann ein Formschluss gegeben sein, wie dies anhand der Fig. 2 verdeutlicht wurde. Des Weiteren kann im Überlaufbereich 114 ein Einsatz 136 aus verschleißfestem Material wie Manganhartstahl eingesetzt sein. Insoweit wird gleichfalls auf die Erläuterungen im Zusammenhang mit dem Ausführungsbeispiel der Fig. 1 bis 4 verwiesen.

Vorteil der Konstruktion nach den Fig. 5 und 6 ist es, dass die verwendeten Konstruktionsprofile 112, 114 nicht gebogen werden müssen. Somit ist es nicht erforderlich, dass aufwendige Bearbeitungsmaschinen zum Einsatz gelangen. Vielmehr ist es nur erforderlich, die hergestellten Konstruktionsprofile zusammenzusetzen und mit den Anschweißschienen 118, 120, 122, 124 zu verbinden, um anschließend die nicht näher bezeichneten Rillen auszuarbeiten. Dabei können die Anschweißschienen 118, 120, 122, 124 gegebenenfalls vor dem Verschweißen mit dem Herzstückschnittpunkt- bzw. Radüberlaufbereich mit Rillen versehen sein.

## Patentansprüche

1. Rillenschienenherzstück (10) umfassend einen Herzstückschnittpunkt- wie Radüberlaufbereich (24, 116) mit sich kreuzenden Rillen (20, 22) und von diesem ausgehende Schenkel (13, 15, 17, 19, 118, 120, 122, 124), wobei zumindest der Herzstückschnittpunktbereich aus zwei in Längsrichtung des Herzstücks verlaufenden Konstruktionsprofilen (12, 14, 112, 114) mit Vollkopfprofil besteht und jedes Konstruktionsprofil in Längsrichtung des Herzstückschnittpunktbereichs betrachtet einer Hälfte des Herzstückspitzenbereichs entspricht,
**dadurch gekennzeichnet,**
**dass** die Konstruklionsprofile (12, 14) im Herzstückschnittpunktbereich (24) zur Aufnahme eines verschleißfesten Einsatzes (52) Ausnehmungen aufweisen, und dass der Einsatz mit den Konstruktionsprofilen zum einen formschlüssig und zum anderen kraftschlüssig über Schraubverbindungen (38) verbunden ist, die unterhalb des Einsatzes die Konstruktionsprofile durchsetzen.

2. Rillenschienenherzstück nach Anspruch 1,
**dadurch gekennzeichnet,**
**dass** die Konstruktionsprofile (112, 114) einen geradlinigen Verlauf aufweisen und dass an jeweiliger Stirnfläche (126, 128) des aus den Konstruktionsprofilen bestehenden Herzstückschnittpunktbereichs (24) Anschlussschienen (118, 120, 122, 124) angeschweißt sind.

3. Rillenschienenherzstück nach Anspruch 1 oder 2,
**dadurch gekennzeichnet,**
**dass** die Konstruktionsprofile (12, 14, 112, 114) kraft- und/oder formschlüssig und insbesondere durch Schweißen, Kleben und/oder durch die Konstruktionsprofile bzw. deren Stege durchsetzende Schraubverbindungen (38, 130, 132, 134) verbunden sind.

4. Rillenschienenherzstück nach zumindest einem der vorhergehenden Ansprüche,
**dadurch gekennzeichnet,**
**dass** die Konstruktionsprofile (12, 14) in ihren aufeinanderliegenden Fügeflächen (26, 28) formschlüssig durch zum Beispiel Verzahnungen (30, 32) und/oder Hinterschneidungen ineinandergreifen.

5. Rillenschienenherzstück nach zumindest einem der vorhergehenden Ansprüche,
**dadurch gekennzeichnet,**
**dass** die Konstruktionsprofile (12, 14) zumindest außenseitig Laschenkammern (54, 56) aufweisen, in die von der Schraubverbindung (38) durchsetzte Stützlaschen (58, 60) angeordnet sind.

6. Rillenschienenherzstück nach zumindest einem der vorhergehenden Ansprüche,
**dadurch gekennzeichnet,**
**dass** die Herzstückschenkel (13, 15, 17, 19, 118, 120, 122, 124) Abschnitte der Konstraktionsprofile (12, 14) sind oder insbesondere als Abschnitte von Regelschienen mit diesen verbunden wie verschweißt sind.

7. Rillenschienenherzstück nach zumindest einem der vorhergehenden Ansprüche,
**dadurch gekennzeichnet,**
**dass** die Schraubverbindung (38) eine selbstsichernde Mutter (40) und/oder zwischen dieser bzw. dem Kopf (52) der Schraubverbindung (38) und zugewandter Fläche des Stegs (34) eine Schraubensicherung aufweist.

8. Verfahren zum Herstellen eines Rillenschienenherzstücks 10 umfassend einen Herzstückschnittpunkt- wie Radüberlaufbereich (24,116) mit sich kreuzenden Rillen (20,22) und von diesem ausgehende Herzstückschenkel, (13,15,17,19,118,120,122,124)
mit Verwendung von zwei Konstruktionsprofilen (12,14) mit Vollkopfprofil, die nebeneinander ausgerichtet und verbunden werden, **gekennzeichnet durch** die Verfahrensschritte
a) Bearbeiten der Konstruktionsprofile (12,14) in ihren einander zugewandten und aufeinanderliegenden Fügeflächen (26,28) zur Ermöglichung einer formschlüssigen Verbindung,
b) Bearbeiten der Konstruktionsprofile (12,14) und deren Köpfe (16,18) im Bereich des auszubildenden Herstückschnittpunktbereichs (24) zur Bildung von Ausnehmungen (48,50),
c) Ausrichten der Konstruktionsprofile (12,14) zueinander derart, dass zum einen jedes Konstruktionsprofil (12,14) in seinem Verlauf einem Verlauf einer Hälfte zumindest des herzustellenden Herzstückschnittpunktbereichs (24) in Richtung seiner Längsachse betrachtet entspricht und zum anderen die Ausnehmungen eine Aufnahme (48,50) für einen Einsatz (52) bilden,
d) Einsetzen des Einsatzes (52) in die Aufnahme (48,50),
e) form- und kraftschlüssiges Verbinden der Konstruktionsprofile (12,14) mit dem Einsatz (52) und
f) Ausbilden der sich kreuzenden Rillen (20,22) in dem Einsatz (52) vor oder nach dem form- und kraftschlüssigen Verbinden der Konstruktionsprofile (12,14).

9. Verfahren nach Anspruch 8,
**dadurch gekennzeichnet**
**dass** die Herzstückschenkel (13,15,17,19,118,120,122,124) einstückig mit den Konstruktionsprofilen (12,14) ausgebildet oder als Abschnitte von Regelschienen mit diesen verschweißt werden.

## Claims

1. Grooved rail frog (10) comprising a frog tip area such as a wheel traversing area (24, 116) with intersecting grooves (20, 22) and legs (13, 15, 17, 19, 118, 120, 122, 124) issuing therefrom, where at least the frog tip area consists of two structural profiles (12, 14, 112, 114) with solid head profile running in the longitudinal direction of the frog and each structural profile seen in the longitudinal direction of the frog tip area corresponds to half of the frog tip area,
**wherein**
the structural profiles (12, 14) in the frog tip area (24) have recesses for receiving a wear-proof insert (52) and wherein the insert is connected to the structural profiles on the one hand positively and on the other hand non-positively by bolt connections (38) passing through the structural profiles underneath the insert.

2. Grooved rail frog according to Claim 1,
**wherein**
the structural profiles (112, 114) have a straight course and wherein connecting rails (118, 120, 122, 124) are welded to the respective end face (126, 128) of the frog tip area (24) comprising structural profiles.

3. Grooved rail frog according to Claim 1 or Claim 2,
**wherein**
the structural profiles (12, 14, 112, 114) are connected non-positively and/or positively and in particular by welding, bonding and/or by bolt connections (38, 130, 132, 134) passing through the structural profiles and their webs.

4. Grooved rail frog according to at least one of the previous claims,
**wherein**
the structural profiles (12, 14) engage with one another in their joining surfaces (26, 28) positively by, for example, serrations (30, 32) and/or undercuts.

5. Grooved rail frog according to one of the previous claims,
**wherein**
the structural profiles (12, 14) have at least on the outside fishplate chambers (54, 56) in which the supporting fishplates (58, 60) passed through by the bolt connection (38) are arranged.

6. Grooved rail frog according to at least one of the previous claims,
**wherein**
the frog legs (13, 15, 17, 19, 118, 120, 122, 124) are sections of the structural profiles (12, 14) or in particular are connected, for example welded, thereto as sections of standard rails.

7. Grooved rail frog according to at least one of the previous claims,
**wherein**
the bolt connection (38) has a self-locking nut (40) and/or a bolt lock between said nut or the head (52) of the bolt connection (38) and the facing surface of the web (34).

8. Method for making a grooved rail frog (10) comprising a frog tip area such as a wheel traversing area (24, 116) with intersecting grooves (20, 22) and legs (13, 15, 17, 19, 118, 120, 122, 124) issuing therefrom, with the use of two structural profiles (12, 14, 112, 114) with solid head profile adjacently aligned and connected,
**characterized by** the method steps:
a) processing of the structural profiles (12, 14) on their joining surfaces (26, 28) facing and adjoining one another to permit a positive connection,
b) processing of the structural profiles (12, 14) and their heads (16, 18) in the area of the frog tip area (24) to be provided in order to form recesses (48, 50),
c) alignment of the structural profiles (12, 14) relative to one another such that firstly each structural profile (12, 14) follows in its course one half at least of the frog tip area (24) to be made, seen in the direction of its longitudinal axis, and secondly the recesses form a holder (48, 50) for an insert (52),
d) placing of the insert (52) into the holder (48, 50),
e) positive and non-positive connection of the structural profiles (12, 14) with the insert (52) and
f) formation of intersecting grooves (20, 22) in the insert (52) before or after the positive and non-positive connection of the structural profiles (12, 14).

9. Method according to Claim 8,
**wherein**
the frog legs (13, 15, 17, 19, 118, 120, 122, 124) are designed in one piece with the structural profiles (12, 14) or are welded to standard rails as sections thereof.

## Revendications

1. Coeur de croisement de rail à gorge (10) comprenant une zone de point d'intersection du coeur de croisement et de retombée de la roue (24, 116) avec des gorges se croisant (20, 22) et des fusées (13, 15, 17, 19, 118, 120, 122, 124) partant de cette section, sachant qu'au moins la zone d'intersection du coeur de croisement est composée de deux profilés de construction (12, 14, 112, 114) passant dans le sens longitudinal du coeur de croisement avec un profil de champignon plein et que chaque profilé de construction observé dans le sens longitudinal de la zone du point d'intersection du coeur de croisement correspond à une moitié de la zone de pointe de coeur,
**caractérisé en ce que**
les profilés de construction (12, 14) présentent, dans la zone du point d'intersection du coeur de croisement (24), des creux destinés à accueillir une garniture résistant à l'usure (52), et que la garniture est reliée aux profilés de construction d'une part par forme et d'autre part par adhérence au moyen de raccords filetés (38) qui traversent les profilés de construction audessous de la garniture.

2. Coeur de croisement de rail à gorge selon la revendication 1,
**caractérisé en ce que**
les profilés de construction (112, 114) présentent un tracé en ligne droite et que des rails de raccordement (118, 120, 122, 124) sont soudés sur chacune des faces frontales (126, 128) de la zone du point d'intersection du coeur de croisement (24) constituée des profilés de construction.

3. Coeur de croisement de rail à gorge selon la revendication 1 ou 2,
**caractérisé en ce que**
les profilés de construction (12, 14, 112, 114) sont reliés par adhérence et/ou par forme et en particulier par soudage, collage et /ou par les raccords filetés (38, 130, 132, 134) traversant les profilés de construction ou plus précisément leurs âmes.

4. Coeur de croisement de rail à gorge selon au moins une des revendications précédentes,
**caractérisé en ce que**
les profilés de construction (12, 14) s'emboîtent sur leurs faces de contact (26, 28) collées l'une à l'autre par forme, par exemple au moyen de dents (30, 32) et/ou de contre-dépouilles.

5. Coeur de croisement de rail à gorge selon au moins une des revendications précédentes,
**caractérisé en ce que**
les profilés de construction (12, 14) présentent, au moins sur la face extérieure, des chambres d'éclissage (54, 56) dans lesquelles des éclisses de soutien (58, 60) traversées par le raccord fileté (38) sont disposées.

6. Coeur de croisement de rail à gorge selon au moins une des revendications précédentes,
**caractérisé en ce que**
les fusées du coeur de croisement (13, 15, 17, 19, 118, 120, 122, 124) sont des sections des profilés de construction (12, 14) ou en particulier sont raccordées et soudées à celles-ci en tant que sections de rail de longueur normale.

7. Coeur de croisement de rail à gorge selon au moins une des revendications précédentes,
**caractérisé en ce que**
le raccord fileté (38) présente un écrou autobloquant (40) et/ou un frein d'écrou entre l'écrou ou le champignon (52), le raccord fileté (38) et la surface correspondante de l'âme (34).

8. Procédé pour la fabrication d'un coeur de croisement de rail à gorge (10) comprenant une zone de point d'intersection du coeur de croisement et de retombée de la roue (29, 116) avec des gorges se croisant (20, 22) et des fusées (13, 15, 17, 19, 118, 120, 122, 124) partant de cette section, avec utilisation de deux profilés de construction (12, 14) présentant un profil de champignon plein qui sont placés côte à côte et reliés entre eux,
**caractérisé par** les phases de procédé suivantes :
a) Façonnage des profilés de construction (12, 14) sur leurs surfaces de contact (26, 28) opposées et placées l'une contre l'autre pour permettre une liaison par forme,
b) Façonnage des profilés de construction (12, 14) et de leurs champignons (16, 18) dans la zone du point d'intersection du coeur de croisement (24) à développer afin de former des creux (48, 50),
c) positionnement des profilés (12, 14) de construction l'un par rapport à l'autre de telle façon que, d'une part, chaque profilé de construction (12, 14) corresponde dans son tracé à un tracé d'une moitié au moins de la zone du point d'intersection du coeur de croisement (24) considérée dans le sens de l'axe longitudinal et que, d'autre part, les creux (48, 50) forment un support pour une garniture (52),
d) mise en place de la garniture (52) dans le support (48, 50),
e) liaison par forme et par adhérence des profilés de construction (12, 14) avec la garniture (52) et
f) formation des gorges se croisant (20, 22) dans la garniture (52) avant ou après la liaison par forme et par adhérence des profilés de construction (12, 14).

9. Procédé selon la revendication 8,
**caractérisé en ce que**
les fusées du coeur de croisement (13, 15, 17, 19, 118, 120, 122, 124) forment une seule pièce avec les profilés de construction (12, 14) ou sont soudées à ces derniers en tant que sections de rail de longueur normale.
